# FASCICULE DE BREVET EUROPEEN

(11) **EP 0 327 421 B1**
(45) Date de publication et mention de la délivrance du brevet: **25.08.1993**
(21) Numéro de dépôt: 89400173.4
(22) Date de dépôt: 20.01.1989
(51) Int. Cl.: B65D 83/14

(54) **Poussoir-étui avec système de garantie**
Etui mit Druckknopfbetätigung und Sicherheitssystem
Push button case with a tamper-proof system

(30) Priorité: 27.01.1988 FR 8800916
(43) Date de publication de la demande: 09.08.1989
(73) Titulaire: Société Anonyme dite:ETABLISSEMENTS VALOIS, 27110 Le Neubourg (FR)
(72) Inventeur: Brunet, Michel, F-27840 Sainte Colombe la Commanderie (FR)
(74) Mandataire: Pinguet, André

(56) Documents cités:
- FR-A- 1 452 612
- FR-A- 2 073 152
- FR-A- 2 504 097
- US-A- 2 966 283
- US-A- 3 254 803

## Description

La présente invention a trait au conditionnement de certains vaporisateurs particulièrement utilisés en pharmacologie. Un vaporisateur de ce type comprend un bidon obturé par un corps de valve comportant une petite soupape qu'un ressort maintient fermée au repos. Il laisse échapper son contenu lorsque la tige de la soupape est repoussée vers l'intérieur du bidon du vaporisateur. Sous l'effet d'une pression continue exercée sur la tige, un jet permanent d'aérosol -ou seulement une dose- est, selon le cas, libéré. L'invention s'applique à toutes sortes de valves, y compris aux pompes. Il s'agit de présenter ces vaporisateurs dans un emballage qui, tout en facilitant leur utilisation ultérieure, prouve tout d'abord que nul ne s'en est encore servi.

En général, le problème de la maniabilité des vaporisateurs et celui de la garantie de leur virginité trouvent des solutions distinctes. D'un côté, des poussoirs aux formes très variées encapuchonnent le corps de valve en s'adaptant intérieurement à la tige de la soupape et permettent par exemple de repousser cette dernière par une simple pression de l'index. D'un autre côté, des scellés métalliques ou en matière plastique peuvent être disposés autour de l'orifice de vaporisation. Bien qu'il soit possible d'imaginer le scellement d'un poussoir inamovible, l'opération correspondante n'est pas nécessairement une manipulation aisée. Cet inconvénient est particulièrement gênant pour un laboratoire pharmaceutique qui, ayant placé sa préparation médicamenteuse dans le vaporisateur, désire l'emballer facilement en vue de la commercialisation.

Le document FR-A-1 452 612 décrit un emballage pour un vaporisateur de très petite taille constitué d'un bidon dont le diamètre et la hauteur valent quelques centimètres et qui est obturé par une valve actionnable par l'enfoncement au sein de ladite valve d'une tige creuse, ledit emballage comprenant :
1°) un étui ouvert sur le dessus, ayant un fond et une paroi latérale, ledit fond présentant une lumière assez large pour laisser passer un doigt d'un utilisateur afin d'appuyer sur le fond du bidon, mais trop étroite pour permettre le passage dudit vaporisateur, et
2°) un embout-poussoir formé par un cylindre d'appui ayant un canal intérieur dont une extrémité communique avec l'extérieur et dont l'autre extrémité s'engage avec butée sur ladite tige de ladite valve, ainsi que par une enveloppe extérieure solidaire dudit cylindre d'appui offrant une surface adaptée à l'application de deux autres doigts d'un utilisateur,
ladite enveloppe extérieure dudit embout-poussoir comportant en outre une jupe pouvant s'engager dans ledit étui par son dessus ouvert pour y être assujettie.

La présente invention a pour objet un tel emballage, caractérisé en ce que ladite jupe est fixée à l'étui à l'aide de moyens de fixation irréversible, et ladite lumière du fond dudit étui est initialement obturée par un opercule facilement arrachable manuellement, l'emballage étant ainsi rendu inviolable.

Avantageusement, des nervures verticales sont disposées le long de la paroi interne dudit étui, au nombre de trois au moins et dont les largeurs respectives sont compatibles avec le diamètre extérieur dudit bidon qui se trouve ainsi maintenu en place à l'intérieur dudit étui. La fixation irréversible dudit poussoir sur ledit étui peut être une soudure, par exemple à l'ultrason, ou une fixation par encliquetage de crochet, ne pouvant être défaite, dans l'un ou l'autre cas sans destruction de la fixation. Il est ainsi impossible de sortir le flacon sans détruire son emballage. Il ne peut être réutilisé dans la même présentation.

Le plus généralement, le flacon a une forme cylindrique ronde, mais il peut tout aussi bien avoir une section ovale ou polygonale dans le cadre de la présente invention.

L'utilité et les avantages des caractéristiques de la présente invention apparaîtront mieux à la lecture de la description suivante, donnée à titre d'exemple non limitatif des formes de réalisation possibles de l'invention. Celle-ci s'appuie sur les dessins suivants :
la figure 1 présente la coupe verticale d'un vaporisateur ainsi que du poussoir de l'invention lorsque ces deux éléments sont emboîtés ;
la figure 2 reprend la coupe de la figure 1 et montre en outre la coupe verticale d'un exemple de réalisation de l'étui de l'invention partiellement engagé sur le bidon du vaporisateur ;
la figure 3 montre la coupe verticale de l'emballage complet de l'invention contenant le vaporisateur après que poussoir et étui aient été encliquetés ;
la figure 4 précise, toujours grâce à une coupe verticale des différents éléments, quelle est leur position relative lors de la vaporisation ;
la figure 5 montre la coupe horizontale selon la ligne 1-1 de la figure 4 de l'étui et du bidon selon la forme de réalisation des figures 1 à 4 ;
la figure 6 est une vue en perspective du poussoir-étui de l'invention selon la forme de réalisation des figures 1 à 4, lorsque le vaporisateur a déjà été utilisé ; et,
la figure 7 donne la coupe verticale du poussoir-étui de l'invention selon une variante de réalisation.

Selon l'exemple de la figure 1, un vaporisateur 1, constitué d'un bidon 2 et d'une valve 3, est représenté coiffé du poussoir 5 de l'invention correspondant. La tige 4 de la soupape du vaporisateur présente un épaulement, sa section étant plus petite à son extrémité supérieure. Un cylindre d'appui 6 est engagé sur la tige et bute sur l'épaulement. Le cylindre 6 est solidaire du poussoir 5. Lorsqu'une force verticale dirigée vers le bas de la figure 1 est exercée par un moyen quelconque sur le poussoir 5, le cylindre 6 transmet ainsi un mouvement descendant à la tige 4 de la soupape. Elle se retire à l'intérieur du corps de valve 3 du vaporisateur pourvu que celui-ci soit maintenu en place par ailleurs. L'amplitude de la course de la tige 4 est réglée par la forme intérieure de l'embase 8 du poussoir qui autorise plus ou moins la pénétration du corps de valve 3.

Si elle est suffisante, le produit contenu dans le bidon 2 du vaporisateur s'échappe par la tige 4 de la soupape. Il s'écoule alors à l'intérieur d'un gicleur 7. Dans la forme de réalisation des diverses figures, le gicleur 7 est allongé, comporte dans sa cavité centrale un dispositif 12 d'accélération des gouttelettes de produit et est protégé par un bouchon 11 frottant. Toutes ces caractéristiques concernant le gicleur 7 pourraient aussi se présenter différemment (par exemple longueur plus réduite, cavité vide, bouchon vissé, orientation latérale de la pulvérisation, etc.). L'exemple représenté est un gicleur nasal. L'invention s'applique à tous les gicleurs, un gicleur buccal, par exemple.

De même, le rebord vertical 9 présenté par le poussoir 5 peut être fixé sous son embase 8 à différentes distances de son pourtour extérieur. La variante de réalisation montrée sur la figure 7 place ce rebord 9' franchement à la périphérie de l'embase. Dans les deux cas, il forme toutefois une couronne complète. Celle-ci admet en coupe la forme d'une baïonnette dont le crochet 10 est disposé à l'extérieur.

Par rapport à la figure 1, la figure 2 présente en outre la coupe d'un étui 13 de l'invention. C'est un boîtier cylindrique qui admet trois caractéristiques particulières. Tout d'abord, sa paroi interne comporte des nervures verticales 14 disposées radialement. Leur hauteur, leur largeur et leur nombre sont tels que le bidon 2 du vaporisateur, une fois introduit dans l'étui 13, se trouve maintenu de façon centrée par rapport à l'axe de l'étui. La figure 5 en illustre une forme de réalisation à quatre nervures. Ensuite le fond de l'étui est prédécoupé selon deux droites 17 parallèles situées à égale distance de l'axe du système (voir également figure 5). Cette distance est telle qu'un pouce peut passer entre elles. Elle est toutefois inférieure au diamètre du bidon 2. Les parois verticales de l'étui 13 sont également prédécoupées, dans le prolongement du prédécoupage du fond. La forme de ce dernier prédécoupage 18, qui est reportée sur la figure 2, sera mieux précisée ci-dessous à l'aide de la figure 6. Enfin, une ou plusieurs encoches dégageant des crochets 16 sont ménagées en partie haute de l'étui 13. Elles peuvent être disposées sur l'extrémité radiale des nervures comme cela est indiqué sur les figures 2 à 4, ou bien sur la paroi interne de l'étui 13 comme dans la forme de réalisation de la figure 7.

Dans tous les cas, les crochets 16 de l'étui 13 doivent être à une distance de l'axe de révolution des différentes pièces compatible avec l'emplacement des crochets 10 du poussoir 5 de façon qu'étui et poussoir puissent s'encliqueter sans forcer excessivement. La figure 3 précise la position respective des divers éléments après encliquetage. Le vaporisateur se trouve alors protégé de tous côtés. Cette protection est rendue inviolable par le caractère irréversible de l'encliquetage. Cela est garanti tant par la forme et les dimensions des pièces que le choix du matériau le composant. Celui-ci conduit au cisaillement des crochets 10 ou 16 en cas de tentative de désolidarisation du poussoir 5 et de l'étui 13.

Dans une variante, non représentée, le poussoir pourrait être soudé par exemple aux ultasons sur l'étui. Il est ainsi impossible d'ouvrir l'emballage sans le détruire.

Pour utiliser le vaporisateur 1, le prédécoupage 17 situé à la base de l'étui 13 doit être rompu. Cela peut être réalisé, sous réserve d'une fragilité suffisante, en exerçant une pression manuelle entre les deux droites prédécoupées au fond de l'étui. Le jeu existant entre le fond de l'étui et celui du vaporisateur favorise en effet l'établissement du cisaillement nécessaire. L'ouverture ainsi dégagée, si elle reste trop étroite pour offrir un passage au vaporisateur, doit aisément permettre l'introduction d'un doigt, de préférence le pouce, afin d'accéder au vaproisateur. Cette exigence conduit à prévoir également un prédécoupage 18 des parois de l'étui 13 tel que l'ouverture admet finalement la forme d'une entaille 15 ou d'une tranchée. Celle-ci est représentée en perspective sur la figure 6.

La figure 4 montre enfin le vaporisateur et son emballage en cours de vaporisation. Elle s'effectue selon la description précédente lorsque le fond du bidon est pressé manuellement, en général à l'aide du pouce. L'emballage peut alors être maintenu par ailleurs à l'aide de deux autres doigts placés sur l'embase 8 du poussoir 5. Selon la taille du vaporisateur par rapport à une main adulte, il faut prévoir une embase plus ou moins large afin de favoriser la prise.

Dans le cadre de son application à la pharmacie, il est prévu de livrer séparément les poussoirs et les étuis de l'invention. Après avoir rempli et assemblé le vaporisateur, on petit sans difficulté encastrer la tige de sa soupage dans le poussoir, placer le bidon dans l'étui et encliqueter les deux parties de l'emballage ou, le cas échéant, les souder. L'ensemble, qui se présente comme l'indique la figure 3, est alors distribué aux vendeurs et utilisateurs. En plus de l'assurance pour ceux-ci que le vaporisateur n'a pas été actionné, l'emballage donne une protection supplémentaire vis-à-vis des chocs ou de la lumière auxquels le vaporisateur pourrait être soumis pendant son transport ou son stockage. Enfin, surtout s'il est très petit, le vaporisateur emballé présente une meilleure maniabilité.

## Revendications

1. Emballage pour un vaporisateur (1) de très petite taille constitué d'un bidon (2) dont le diamètre et la hauteur valent quelques centimètres et qui est obturé par une valve (3) actionnable par l'enfoncement au sein de ladite valve (3) d'une tige (4) creuse, ledit emballage comprenant :
1°) un étui (13) ouvert sur le dessus, ayant un fond et une paroi latérale, ledit fond présentant une lumière (15) assez large pour laisser passer un doigt d'un utilisateur afin d'appuyer sur le fond du bidon, mais trop étroite pour permettre le passage dudit vaporisateur (1), et
2°) un embout-poussoir (5) formé par un cylindre (6) d'appui ayant un canal intérieur dont une extrémité communique avec l'extérieur et dont l'autre extrémité s'engage avec butée sur ladite tige (4) de ladite valve (3), ainsi que par une enveloppe (8) extérieure solidaire dudit cylindre (6) d'appui offrant une surface adaptée à l'application de deux autres doigts d'un utilisateur,
ladite enveloppe (8) extérieure dudit embout-poussoir (5) comportant en outre une jupe (9) pouvant s'engager dans ledit étui (13) par son dessus ouvert pour y être assujettie, caractérisé en ce que ladite jupe est fixée à l'étui à l'aide de moyens (10, 16) de fixation irréversible, et ladite lumière (15) du fond dudit étui (13) est initialement obturée par un opercule facilement arrachable manuellement, l'emballage étant ainsi rendu inviolable.

2. Emballage selon la revendication 1, dans lequel ledit vaporisateur (1), ledit étui (13) et ledit embout-poussoir (5) présentent une symétrie de révolution par rapport à un axe vertical commun passant par le centre dudit fond dudit étui (13).

3. Emballage selon la revendication 2, dans lequel ladite lumière (15) dudit fond dudit étui (13) admet la forme d'une bande symétrique par rapport à un diamètre dudit fond dudit étui et communique avec au moins une entaille (18) de ladite paroi latérale dudit étui (13).

4. Emballage selon l'une quelconque des revendications 1 à 3, dans lequel lesdits moyens (10, 16) de fixation irréversible dudit embout-poussoir (5) sur ledit étui (13) consistent en une soudure au niveau de ladite jupe (9).

5. Emballage selon l'une quelconque des revendications 1 à 3, dans lequel lesdits moyens (10, 16) de fixation irréversible dudit embout-poussoir (5) sur ledit étui (13) consistent en des crochets (10) portés par ladite jupe (9) de ladite enveloppe (8) extérieure collaborant avec des encoches (16) pratiquées intérieurement dans ladite paroi latérale dudit étui (13).

6. Emballage selon l'une quelconque des revendications 1 à 3, dans lequel ladite paroi latérale dudit étui (13) comporte intérieurement des nervures (14) entre lesquelles s'emboîte ledit bidon (2) dudit vaporisateur (1).

7. Emballage selon la revendication 6, dans lequel lesdits moyens (10, 16) de fixation irréversible dudit embout-poussoir (5) sur ledit étui (13) consistent en des crochets (10) portés par ladite jupe de ladite enveloppe (8) extérieure collaborant avec des encoches (16) pratiquées dans lesdites nervures (14) dudit étui (13).

8. Emballage selon l'une quelconque des revendications 1 à 7, dans lequel ledit cylindre (6) d'appui accueille au sein de son canal intérieur une pièce (12) de remplissage munie en surface de rainures de sorte que seul un passage étroit subsiste vers l'extérieur.

9. Emballage selon l'une quelconque des revendications 1 à 8, dans lequel ledit embout-poussoir (5) est protégé par un capuchon (11) amovible.

## Claims

1. Packaging for a spray device (1) of very small size constituted by a can (2) whose diameter and height are no more than a few centimeters and which is closed by a valve (3) actuatable by pushing a hollow rod (4) into said valve (3), said packaging comprising:
1°) an open-topped case (13) having a bottom and a side wall, said bottom including an opening (15) which is wide enough to pass the finger of a user in order to press the bottom of the can, but which is too narrow to pass the said spray device (1); and
2°) a pusher (5) constituted by a thrust cylinder (6) having an inside channel having one end which communicates with the outside and having its other end engaged by abutment over said rod (4) of said valve (3), and also having an outer envelope (8) which is fixed to said thrust cylinder (6) and which provides a surface suitable for receiving pressure from two other fingers of a user;
said outer envelope (8) of said pusher (5) also including a skirt (9) capable of engaging the open top of said case (13) or the purpose of being fixed thereto, the packaging being characterized in that said skirt is fixed to the case by non-reversible fixing means (10, 16), and said opening (15) in the bottom of said case (13) is initially closed by a cover which is easily torn off by hand, whereby the packaging is made tamperproof.

2. Packaging according to claim 1, wherein said spray device (1), said case (13), and said pusher (5) are circularly symmetrical about a common vertical axis passing through the center of the bottom of said case (13).

3. Packaging according to claim 2, wherein said opening (15) in the bottom of said case (13) is in the form of a strip which is disposed symmetrically about a diameter of said bottom of said case, and in that it communicates with at least one notch (18) in said side wall of said case (13).

4. Packaging according to any one of claims 1 to 3, characterized in that said non-reversible fixing means (10, 16) between said pusher (5) and said case (13) are constituted by welding on said skirt (9).

5. Packaging according to any one of claims 1 to 3, wherein said non-reversible fixing means (10, 16) between said pusher (5) and said case (13) are constituted by hooks (10) carried by said skirt (9) of said outside envelope (8) co-operating with inwardly directed notches (16) formed in said side wall of said case (13).

6. Packaging according to any one of claims 1 to 3, wherein said side wall of said case (13) includes internal ribs (14) with said can (2) of said spray device (1) being engaged therebetween.

7. Packaging according to claim 6, wherein said non-reversible fixing means (10, 16) between said pusher (5) and said case (13) are constituted by hooks (10) carried by said skirt on said outside envelope (8) co-operating with inwardly directly notches (16) formed in said ribs (14) of said case (13).

8. Packaging according to any one of claims 1 to 7, wherein said thrust cylinder (6) receives a filler piece (12) inside its internal channel, said filler piece being provided with external surface grooves so as to leave only a narrow passage to the outside.

9. Packaging according to any one of claims 1 to 8, wherein said pusher (5) is protected by a removeable cap (11).

## Patentansprüche

1. Verpackung für einen Zerstäuber (1) sehr kleiner Größe, der aus einem Kanister (2) besteht, dessen Durchmesser und Höhe einige Zentimeter betragen und der von einem Ventil (3) verschlossen wird, das durch Eindrücken einer Hohlstange (4) in diesem Ventil (3) betätigt wird, wobei die Verpackung aufweist:
1°) ein oben offenes Gehäuse (13) mit einem Boden und einer Seitenwand, wobei der Boden eine Öffnung (15) aufweist, die groß genug ist, um einen Finger eines Benutzers durchzulassen, um auf den Boden des Kanisters zu drücken, aber zu klein, um den Durchlaß des Zerstäubers (1) zu erlauben, und
2°) einen Drückeraufsatz (5), der von einem Stützylinder (6) mit einen inneren Kanal, von dem ein Ende mit der Außenumgebung in Verbindung steht und dessen anderes Ende sich mit Anschlag auf die Stange (4) des Ventils (3) aufsetzt, sowie von einer äußeren Hülle (8) gebildet wird, die fest mit dem Stützylinder (6) verbunden ist und eine Oberfläche bietet, die für das Auflegen von zwei anderen Fingern eines Benutzers geeignet ist,
wobei die äußere Hülle (8) des Drückeraufsatzs (5) außerdem eine Schürze (9) aufweist, die sich in das Gehäuse (13) durch dessen offene Oberseite einfügen kann, um dort festgeklemmt zu werden, dadurch gekennzeichnet, daß die Schürze am Gehäuse mit Hilfe von Mitteln (10, 16) zur nicht umkehrbaren Befestigung befestigt wird, und daß die Bodenöffnung (15) des Gehäuses (13) ursprünglich von einem Deckel verschlossen ist, der leicht von Hand abreißbar ist, wodurch die Verpackung unverletzlich gemacht wird.

2. Verpackung nach Anspruch 1, bei der der Zerstäuber (1), das Gehäuse (13) und der Drückeraufsatz (5) eine Drehsymmetrie in Bezug auf eine gemeinsame senkrechte Achse aufweisen, die durch die Mitte des Bodens des Gehäuses (13) verläuft.

3. Verpackung nach Anspruch 2, bei der die Öffnung (15) des Bodens des Gehäuses (13) die Form eines in Bezug auf einen Durchmesser des Bodens des Gehäuses symmetrischen Bandes hat und mit mindestens einem Einschnitt (18) der Seitenwand des Gehäuses (13) in Verbindung steht.

4. Verpackung nach einem beliebigen der Ansprüche 1 bis 3, bei der die Mittel (10, 16) zur nicht umkehrbaren Befestigung des Drückeraufsatzes (5) auf dem Gehäuse (13) aus einer Schweißnaht in Höhe der Schürze (9) bestehen.

5. Verpackung nach einem beliebigen der Ansprüche 1 bis 3, bei der die Mittel (10, 16) zur nicht umkehrbaren Befestigung des Drückeraufsatzes (5) auf dem Gehäuse (13) aus Haken (10) bestehen, die von der Schürze (9) der äußeren Hülle (8) getragen werden und mit Kerben (16) zusammenwirken, die innen in der Seitenwand des Gehäuses (13) angebracht sind.

6. Verpackung nach einem, beliebigen der Ansprüche 1 bis 3, bei der die Seitenwand des Gehäuses (13) innen Rippen (14) aufweist, zwischen die der Kanister (2) des Zerstäubers (1) sich einschiebt.

7. Verpackung nach Anspruch 6, bei der die Mittel (10, 16) zur nicht umkehrbaren Befestigung des Drückeraufsatzes (5) auf dem Gehäuse (13) aus Haken (10) bestehen, die von der Schürze der äußeren Hülle (8) getragen werden und mit Kerben (16) zusammenwirken, die in die Rippen (14) des Gehäuses (13) eingearbeitet sind.

8. Verpackung nach einem beliebigen der Ansprüche 1 bis 7, bei der der Stützzylinder (6) in seinem Innenkanal ein Einfüllteil (12) aufnimmt, das an der Oberfläche mit Nuten versehen ist, so daß nur ein enger Durchlaß nach außen besteht.

9. Verpackung nach einem beliebigen der Ansprüche 1 bis 8, bei der der Drückeraufsatz (5) von einer entfernbaren Kappe (11) geschützt wird.
